# EUROPÄISCHE PATENTANMELDUNG

(11) **EP 0 918 194 A1**
(43) Veröffentlichungstag der Anmeldung: **26.05.1999**
(21) Anmeldenummer: 97810904.9
(22) Anmeldetag: 24.11.1997
(51) Int. Cl.: F23M 13/00, G01H 15/00

(54) **Verfahren zur Auslegung eines Verbrennungssystems und Verfahren und Vorrichtung zur Bestimmung von Brennereigenschaften**

(71) Anmelder: ABB RESEARCH LTD., 8050 Zürich (CH)
(72) Erfinder: Paschereit, Christian Oliver, Dr., 5400 Baden (CH); Polifke, Wolfgang, Dr., 5210 Windisch (CH)
(74) Vertreter: Klein, Ernest

(57) **Zusammenfassung**

Ein Verfahren zur thermoakustisch vorteilhaften Auslegung eines Verbrennungssystem, das eine Brennkammer und einen Brenner umfaßt, enthält folgende Verfahrensschritte:
i) darstellen des Verbrennungssystems durch ein Netzwerk akustischer Elemente, wobei ein erstes akustisches Element den Brenner repräsentiert und ein zweites akustisches Element die Brennkammer repräsentiert; ii) berechnen der thermoakustischen Schwankungen des Netzwerks; und iii) anpassen der akustischen Elemente des Netzwerks derart, daß die Amplituden und/oder Phasen der thermoakustischen Schwankungen vorbestimmte Kriterien erfüllen. Dabei ist im Schritt i) das erste akustische Element, das den Brenner repräsentiert, ein akustisches Mehrtor mit Quellterm.

Ein durchströmter Versuchsstand zur Bestimmung der Multipol-Transfermatrix und Quellstärke eines Brenners umfaßt eine Vorrichtung zum Einbringen eines Brenners, Mittel zum Verändern der akustischen Bedingungen stromauf und/oder stromab des Brenners, und Mittel zur Messung der Druckverteilung stromauf und stromab des Brenners. Zur Bestimmung der Multipol-Transfermatrix und Quellstärke eines Brenners werden zumindest zwei voneinander verschiedene akustische Testzustande eingestellt und bei jedem Testzustand wird die Druckverteilung stromauf und stromab des Brenners gemessen.

## Beschreibung

Die Erfindung betrifft ein Verfahren zur Auslegung eines Verbrennungssystems, insbesondere einer Brennkammer einer Gasturbine. Die Erfindung betrifft weiterhin ein Verfahren und eine Vorrichtung zur Bestimmung thermoakustischer Eigenschaften eines Brenner, insbesondere eines Gasturbinenbrenners.

### Stand der Technik

Thermoakustische Verbrennungsinstabilitäten stellen eine Gefahr für einer Vielzahl verschiedenen Verbrennungssysteme, wie etwa Haushaltsbrennern, Gasturbinen oder Raketenantrieben dar. Die Instabilitäten weisen eine Rückkopplung der Schwankungen von Druck und Geschwindigkeit mit der Wärmefreisetzungsrate des Verbrennungsprozesses auf. Dabei kann es bei bestimmten Frequenzen zu Druckschwankungen großer Schwingungsamplitude kommen, die zu unerwünschten Effekten, wie etwa zu einer hohen mechanischen Belastung der Brennkammer, erhöhten Emissionen durch eine inhomogene Verbrennung oder zu einem Erlöschen der Flamme führen.

Diese Probleme treten besonders in modernen Gasturbinenbrennkammern mit niedriger akustischer Dämpfung auf. Die in die Brennkammer einströmende Kühlluft wirkt in herkömmlichen Brennkammern schalldämpfend und trägt damit zur Dämpfung von thermoakustischen Schwingungen bei. Um niedrige NOₓ-Emissionen zu erzielen, wird in modernen Gasturbinen ein zunehmender Anteil der Luft durch die Brenner selbst geleitet und der Kühlluftstrom reduziert. Durch die damit einhergehende geringere Schalldämpfung treten die eingangs angesprochenen Probleme in solchen modernen Brennkammern demnach verstärkt auf. Die Druckamplituden der Schwingungen betragen beispielsweise 1 % des mittleren Betriebsdrucks, können aber in Extremfällen bis zu 10 % des mittleren Betriebsdrucks erreichen.

Wegen des hohen Entwicklungs- und Herstellungsaufwands ist es bei der Konstruktion von Verbrennungssystemen von entscheidender Bedeutung, die thermoakustischen Eigenschaften des Systems möglichst frühzeitig abschätzen zu können. Zu diesem Zweck können Modellrechnungen eingesetzt werden, in denen das physikalische Verbrennungssystem durch ein Netzwerk akustischer Elemente dargestellt wird. Die akustischen Elemente entsprechen dabei den verschiedenen Komponenten des Systems, wie etwa Brennkammer, Brennstoff- und Luftzufuhr, Brenner und Flamme, Brennkammerhaube und Kühlkanäle. Für die meisten dieser Komponenten liefern einfache analytische Modelle eine ausreichende Beschreibung ihrer thermoakustischen Eigenschaften. Schwierigkeiten bereitet jedoch die komplexe Antwort des Brenners und der Flamme auf thermoakustische Störungen, d.h. die Modellierung der akustischen Übertragungsfunktion bzw. der Quellstärke von Brenner und Flamme.

In bisherigen Beschreibungen wurden oft analytische Flammenmodelle verwendet. Das komplexe Strömungsverhalten ist jedoch schwer zu modellieren und führt wegen der zahlreichen Randbedingungen in der Regel nicht zu zufriedenstellenden Ergebnissen.

### Darstellung der Erfindung

Hier setzt die Erfindung an. Es soll ein Verfahren zur Auslegung eines Verbrennungssystems im Hinblick auf sein thermoakustisches Verhalten geschaffen werden, das die oben beschriebenen Nachteile vermeidet. Insbesondere soll eine bessere Beschreibung und bessere Übertragbarkeit der thermoakustischen Eigenschaften eines Brenner in verschiedenen Verbrennungssystemen erreicht werden. Diese Aufgabe wird erfindungsgemäß durch das Verfahren zur thermoakustisch vorteilhaften Auslegung eines Verbrennungssystems des unabhängigen Anspruchs 1, das Verfahren zur Bestimmung der Multipol-Transfermatrix und Quellstärke eines Brenners des unabhängigen Anspruchs 7 und den durchströmten Versuchsstand zur Bestimmung der Multipol-Transfermatrix und Quellstärke eines Brenners des unabhängigen Anspruchs 12, gelöst.

Bei dem erfindungsgemäßen Verfahren zur thermoakustisch vorteilhaften Auslegung eines Verbrennungssystems umfaßt das Verbrennungssystem zumindest eine Brennkammer und einen Brenner. Das Verbrennungssystems wird durch ein Netzwerk akustischer Elemente dargestellt, wobei ein erstes akustisches Element den Brenner und ein zweites akustisches Element die Brennkammer repräsentiert. Weitere Elemente des Netzwerks können beispielsweise Brennkammerhaube, Kühlkanäle, Kompressordiffusor und dergleichen repräsentieren. Dann werden die thermoakustischen Schwankungen des Netzwerks berechnet und die akustischen Elemente des Netzwerks derart angepaßt, daß die Amplituden und/oder Phasen der thermoakustischen Schwankungen vorbestimmte Kriterien erfüllen. Erfindungsgemäß wird der Brenner bei der Darstellung durch ein akustisches Mehrtor mit Quellterm repräsentiert.

Der einfachste Fall der Beschreibung ist ein akustisches Eintor, bei dem der Brenner mit Flamme durch eine Quellstärke *f*_{*s*} und einen Reflexionskoeffizienten *r*_{*s*} dargestellt wird. Die Beziehung$\text{f} \text{=} {\text{r}}_{\text{s}} \text{g} \text{+} {\text{f}}_{\text{s}} {\text{}}_{\text{,}}$ mit den Riemann-Invarianten *f* und *g* beschreibt dann das Fortschreiten der akustischen Welle in positiver und negativer Richtung. Diese Behandlung eignet sich für den Fall, daß der Brenner immer unter den gleichen Randbedingungen eingebaut wird. Verschiedene Verbrennungssysteme unterscheiden sich jedoch in der Regel in ihren akustischen Randbedingungen stromauf und stromab des Brenners. Es wird dann bei geänderten Randbedingungen notwendig, die Quellstärke und den Reflexionskoeffizienten neu zu bestimmen.

Bevorzugt wird der Brenner bei der Darstellung durch ein akustisches Zweitor mit Quellterm repräsentiert. Im Frequenzraum wird das akustisches Zweitor durch die Gleichung beschrieben, wobei und akustische Vektoren sind, die den Druck p und die Geschwindigkeit v stromauf (Index u) und stromab (Index d) des Brenners beschreiben. Der Vektor beschreibt die Quellstärke des Brenner und **T** ist eine vierpolige Transfermatrix mit den Komponenten

Mit diesen Definitionen läßt sich Gleichung (1) auch schreiben als

Das akustischen Zweitor weist zwei Tore auf, die als Eingangstor ( **p**ᵤ ) und Ausgangstor ( **p**_{d} ) bezeichnet werden.

Oft ist eine Beschreibung des Brenners mit mehr als zwei Toren vorteilhaft, wenn beispielsweise Fluktuationen in der Brennstoffzufuhr oder der spezifischen Entropie Einfluß auf das akustische Verhalten des Brenners haben. An Stelle der Vierpol-Transfermatrix von Gleichung (1) tritt dann die entsprechende Multipol-Transfermatrix. Bei einer Gesamtzahl von *n* Variablen stellt die entsprechende 2*n*-pol-Transfermatrix eine *n x n* Matrix dar.

Mit Repräsentation des Brenners als aktives akustisches Mehrtor können nun die thermoakustischen Schwankungen des Netzwerk akustischer Elemente berechnet werden. Dabei wird in der Regel die Amplitude und/oder Phase der Druckfluktuationen als Antwort auf eine vorgegebene Anregung bestimmt. Die Antwort hängt von der Frequenz ab, in annularen Geometrien in der Regel zusätzlich von der azimutalen Modenzahl m. Die berechneten Druckschwankungen werden mit vorgegeben Kriterien verglichen, um die thermoakustische Stabilität des Verbrennungssystems zu beurteilen.

Erfüllt das Netzwerk diese Bedingungen noch nicht, werden die einzelnen akustischen Elemente solange angepaßt, bis die vorbestimmten Kriterien erfüllt sind. Dies kann beispielsweise durch eine Änderung der Geometrie der Brennkammer oder der thermoakustischen Eigenschaften des Brenners geschehen.

Zusätzlich zu Brennkammer und Brenner kann das Verbrennungssystem weitere Elemente, wie etwa eine Brennkammerhaube, Plenum, Kompressordiffusor, Kühlkanäle und dergleichen aufweisen. Im darstellende Netzwerk können dann entsprechende akustische Elemente aufgenommen werden, wenn dies für eine genauere Beurteilung der Stabilität erforderlich ist.

Bevorzugt werden die thermoakustischen Schwankungen des Netzwerks durch folgende Methode berechnet: Zunächst werden die aus der Akustik und Fluiddynamik ableitbaren Transfermatrizen für die einzelnen Elemente aufgestellt. Die Einzelelemente werden dann zu einem Netzwerk verknüpft, so daß das Gesamtsystem in Form eines linearen Gleichungssystems, der Systemgleichung beschrieben ist. Dabei setzt sich der Vektor der Unbekannten **y** aus den akustischen Variablen Druck und Geschwindigkeit, oder den äquivalenten Riemann-Invarianten *f* und *g*, und unter Umständen weiteren Hilfsvariablen zusammen. Der Vektor der Inhomogenitäten **r** repräsentiert die vorhandenen Anregungsmechanismen wie externe oder interne Anregung durch fluidmechanische Instabilitäten, Unstetigkeiten im Kompressor oder den Brennstoffpumpen, Aktuatoren, Lautsprechern und dergleichen. Die Systemmatrix S setzt sich aus den Transfermatrizen der einzelnen Systemelemente zusammen. Sie ist in der Regel wohlkonditioniert, so daß Gleichung (3) mit den Standardmethoden der linearen Algebra numerisch gelöst werden kann. Gleichung (3) erlaubt somit die Berechnung der Systemantwort, d.h. die Amplituden der Systemvariablen an den Enden der jeweiligen Elemente, auf eine vorgegebene Anregung.

Die Repräsentation des Brenners als akustisches Mehrtor hat nun den Vorteil, daß die thermoakustischen Eigenschaften eines Brenners besser beschrieben werden. Werden die thermoakustischen Eigenschaften des Brenners durch eine Multipol-Transfermatrix und eine Quellstärke angegeben, sind sie von einem Verbrennungssystem auf ein anderes Verbrennungssystem leichter übertragbar. Sind diese Größen für einen Brenner und ein Verbrennungssystem bestimmt worden, ist bei Einbau des Brenners in eine neue Umgebung keine neue Bestimmung seiner Eigenschaften notwendig. Vielmehr kann das neue Umfeld zusammen mit dem Brenner mit den bekannten Eigenschaften des Brenners unmittelbar auf Stabilität untersucht werden. Dies reduziert den experimentellem Aufwand drastisch und führt zu einer signifikanten Zeitersparnis bei der Auslegung und Konstruktion des Verbrennungssystems.

Die thermoakustischen Eigenschaften eines Brenners können mit dem erfindungsgemäßen durchströmten Versuchsstand in Befolgung des erfindungsgemäßen Verfahrens zur Bestimmung der Multipol-Transfermatrix und Quellstärke eines Brenners festgestellt werden.

Der durchströmter Versuchsstand zur Bestimmung der Multipol-Transfermatrix und Quellstärke eines Brenners umfaßt eine Vorrichtung zum Einbringen eines Brenners, Mittel zum Verändern der akustischen Bedingungen stromauf und/oder stromab des Brenners und Mittel zur Messung der Druckverteilung stromauf und stromab des Brenners. Die akustischen Bedingungen können dabei durch passive akustische Lasten, wie etwa anbringbare Rohrstücke verschiedener Länge und Durchmessers, geändert werden.

Bevorzugt können die akustischen Bedingungen stromauf und/oder stromab durch aktive akustische Quellen, wie etwa Lautsprecher oder andere akustische Signalgeber geändert werden. Die akustischen Quellen sind bevorzugt axial und azimutal verteilt. Bei gleicher axialer Position sind die Quellen bevorzugt auf dem Umfang des Versuchsstands jeweils in gleichen azimutalen Winkelabständen angebracht. So lassen sich durch Einstellen der Phasendifferenzen zwischen den Quellen verschiedene azimutalen Anregungsmoden erreichen. Die Druckverteilung wird bevorzugt durch Mikrophone gemessen, doch liegen auch andere Sensoren, wie etwa piezoelektrische Drucksensoren im Rahmen der Erfindung. Vorteilhaft weist der Versuchsstand eine Plenumkammer stromauf des Brenners, eine Brennkammer stromab des Brenners und eine Kühlluftzuführung auf.

In dem erfindungsgemäßen Verfahren zur Bestimmung der Multipol-Transfermatrix und Quellstärke eines Brenners wird der Brenner in einen durchströmten Versuchsstand mit stromauf und/oder stromab des Brenners veränderbaren akustischen Bedingungen eingebracht, etwa einen Versuchsstand der oben beschriebenen Art.

Es werden zumindest zwei voneinander verschiedene akustische Testzustände eingestellt und bei jedem Testzustand wird die Druckverteilung stromauf und stromab des Brenners gemessen. Die verschiedenen akustischen Testzutände können durch passive akustische Lasten und/oder durch aktive akustische Quellen eingestellt werden. Die Veränderung der akustischen Bedingungen kann dabei sowohl stromauf als auch stromab des Brenners erfolgen, jedoch kann auch die Veränderung auf nur einer Seite des Brenners ausreichen. Die verschiedenen Testzustände sind so zu wählen, daß sie voneinander linear unabhängig sind. Die Druckverteilung wird bevorzugt mit Mikrophonen gemessen, die Messung mit anderen Sensoren liegt jedoch im Rahmen der Erfindung. Insbesondere ist die Messung der akustischen Geschwindigkeit mit Methoden der modernen Strömungsmeßtechnik, wie etwa Laser-Doppler-Anemometrie im Rahmen der Erfindung.

Die Erfindung soll nachfolgend anhand eines Ausführungsbeispiels im Zusammenhang mit der Zeichnung näher erläutert werden. Es zeigt
- Fig. 1: einen Querschnitt durch einen erfindungsgemäßen durchströmten Versuchsstand;

Der Versuchsstand 10 besteht aus der Plenumkammer 12 stromauf des Brenners 20, der Brennkammer 14 stromab des Brenners, dem Abgassystem 18, der Verbrennungsluftzuführung 22, und der Kühlluftzuführung 24. Die Plenumkammer 12 enthält gelochte Platten (nicht gezeigt) um die Turbulenz des Luftstroms zu reduzieren. Die Brennkammer 14 besteht aus luftgekühltem doppelwandigen Quarzglas 16 um einen einwandfreien optischen Zugang zur Flamme zu gewährleisten. Das Abgassystem 18 besteht aus einer luftgekühlten Röhre mit demselben Querschnitt wie die Brennkammer, so daß akustische Reflexionen wegen unterschiedlicher Querschnittsflächen vermieden werden. Die akustischen Randbedingungen des Abgassystems können an dem verstellbaren Ende 26 in weitem Bereich variiert werden.

Die Lautsprecherarrays 30 und 32 bestehen je aus vier Lautsprechern die auf dem Umfang des Versuchstands in azimutalen Abständen von 90° angebracht sind. Der Gasstrom stromauf und stromab des Brenners 20 kann durch sie kontrolliert angeregt werden. Für axialsymmetrische Anregung werden die Lautsprecher eines Arrays mit einer Phasendifferenz von Null betrieben. Durch eine von Null verschiedene Phasendifferenz sind auch nicht axialsymmetrische Anregungen einstellbar. Die Druckschwankungen werden stromauf und stromab mit den wassergekühlten Mikrophonarrays 34 und 36 gemessen. Bevorzugt werden Kondensatormikrophone eingesetzt, mit denen Phase und Amplitude der Druckschwankungen mit hoher Genauigkeit gemessen werden können. Die Mikrophone sind durch eine kleine Öffnung (d=1 mm) an die Kammern angekoppelt, um einen niedrigen Rauschpegel in den Mikrophonen zu erreichen. Die Mikrophonmembrane sind in kleinen Kammern untergebracht und sind von der Wärmestrahlung geschützt.

Bei Beschreibung des Brenners als akustisches Eintor eignen sich zur Bestimmung der Unbekannten *r*_{*s*} und *f*_{*s*} verschiedene Methoden, die als Methoden mit und ohne externe Quelle unterschieden werden. Methoden mit externer Quelle werden in zwei Schritten durchgeführt. Zunächst wird der Reflexionskoeffizient der Quelle mit externer Anregung bestimmt. Dazu werden bekannte Methoden, wie etwa die Zweimikrophonmethode verwendet. In einem zweiten Schritt wird die externe Quelle ausgeschaltet und die Quellstärke des Brenners mit einer bekannten Abschlußimpedanz des akustischen Systems bestimmt. Bei Methoden ohne externe Quellen werden die Unbekannten *r*_{*s*} und *f*_{*s*} mit Hilfe der "multi-load"-Methode bestimmt, bei der durch verschiedene akustische Abschlußbedingungen am Auslaß des Systems zwei linear unabhängige Testzustände eingestellt werden.

Bei Beschreibung des Brenners als akustisches Zweitor, enthält die akustische Vierpol-Transfermatrix vier unbekannte, komplexe Komponenten und der Quellstärkevektor **p**ₛ enthält zwei komplexe Komponenten. Die vollständige Beschreibung des Brenners als aktives akustisches Zweitor erfordert also im allgemeinsten Fall die Bestimmung von sechs Unbekannten. Dazu ist die Messung dreier linear unabhängiger Testzutände notwendig. Experimentelle Untersuchungen haben gezeigt, daß der Quellstärkevektor in vielen Fällen klein ist, da zwischen den Ergebnissen mit und ohne Brennerflamme nur geringe Unterschiede bestehen. Auf eine explizite Bestimmung der Quellstärke kann somit in vielen Fällen verzichtet werden, ohne einen großen Fehler in die Bestimmung der thermoakustischen Eigenschaften einzuführen. Dann sind nur vier Unbekannte zu bestimmen, wofür eine Messung an zwei linear unabhängigen Testzuständen ausreicht. Bevorzugt wählt man genau zwei verschiedene Testzustände, da das resultierende System von vier linear unabhängigen Gleichungen eine eindeutige Lösung aufweist.

In einer Methode werden zwei akustischen Testzustände durch zwei verschieden akustische Lasten eingestellt. Bei einer anderen Methode werden die Testzustände durch verschiedene Anregungen mit aktiven akustischen Quellen, hier den Lautsprechern, eingestellt. Diese Methode ist bevorzugt, da bei ihr leichter deutlich verschiedene akustische Bedingungen eingestellt werden können und sie zu geringeren Fehlern führt.

Nach Bestimmung der thermoakustischen Parameter eines Brenners etwa in einem erfindungsgemäßen Versuchsstand, kann ein Verbrennungssystem, das einen solchen Brenner enthalten soll, mittels des oben beschriebenen Verfahrens auf thermoakustische Stabilität ausgelegt werden. Danach kann ein so ausgelegtes System hergestellt und als Verbrennungssystem etwa einer Gasturbine eingesetzt werden.

Im für die Anwendung besonders interessanten Fall einer Ringbrennkammer ist die azimutale Struktur akustischer Störungen in dem Ringspalt durch eine Modenzahl *m* gekennzeichnet. Die Elemente der Transfermatrizen sind dann im allgemeinen abhängig von *m*. Die Ausbreitung akustischer Störungen kann allgemein durch die Riemannschen Invarianten *f* und *g* beschrieben werden, wobei$\text{f(x,t)} \text{=} \text{f(t-x/c)} \text{bzw.} \text{g(x,t)} \text{=} \text{g(t} \text{+} \text{x/c)}$ eine rechts- bzw. linkslaufende Welle darstellen. Die Größe *c* bezeichnet die Schallgeschwindigkeit.

Für die Modellierung von Ringbrennkammern ist der Fall eines Ringspalt geringer Höhe besonders relevant. Für die *m*-te Mode eines Ringspalts mit Radius *R* gilt$\begin{matrix}\begin{matrix}\begin{matrix}\text{f(x,y,t)} \text{∼ exp} \text{(i} \text{ω} {\text{t-ik}}_{\text{x}} {\text{}}_{\text{+}} \text{cos} {\text{(k}}_{\text{y}} \text{y)}\end{matrix} \\ \begin{matrix}\text{g(x,y,t)} \text{∼ exp} \text{(i} \text{ω} {\text{t-ik}}_{\text{x-}} \text{)} \text{cos} {\text{(k}}_{\text{y}} \text{y)} \text{.}\end{matrix}\end{matrix}\end{matrix}$

Dabei ist die axiale und azimutale Wellenzahl definiert über$\begin{matrix}\begin{matrix}\begin{matrix}{\text{k}}_{\text{x}} \text{± =} {\text{k (1-M}}^{\text{2}} {\text{)}}^{\text{-1}} \text{(-M} \text{±} {\text{(1- (k}}_{\text{y}} {\text{/k)}}^{\text{2}} {\text{(1-M}}^{\text{2}} {\text{))}}^{\text{1/2}} \text{)}\end{matrix} \\ \begin{matrix}{\text{k}}_{\text{y}} \text{=} \text{m/R} \text{.}\end{matrix}\end{matrix}\end{matrix}$

Der Einfluß der mittleren Geschwindigkeit *U* entlang des Ringspalts ist dabei durch die Machzahl $\text{M} \text{=} \text{U/c}$ erfaßt. Die Beziehungen zwischen den Riemann-Invarianten *f,g* und den Schwankungen von Geschwindigkeit *u*' und Druck *p*' ergeben sich durch$\begin{matrix}\begin{matrix}\begin{matrix}\text{p'/} \text{ρ} \text{c} \text{=} \text{f} \text{+} \text{g} \text{,}\end{matrix} \\ \begin{matrix}\text{u} {\text{' = κ}}_{\text{+}} \text{f} {\text{+ κ}}_{\text{-}} \text{g} \text{,}\end{matrix}\end{matrix}\end{matrix}$ und umgekehrt$\begin{matrix}\begin{matrix}\begin{matrix}\text{f} {\text{= κ}}_{\text{-}} \text{(} {\text{κ}}_{\text{-}} {\text{- κ}}_{\text{+}} {\text{)}}^{\text{-1}} \text{(p'/} \text{ρ} \text{c - u'/} {\text{κ}}_{\text{-}} \text{)} \text{,}\end{matrix} \\ \begin{matrix}\text{g} {\text{= κ}}_{\text{+}} \text{(} {\text{κ}}_{\text{+}} {\text{- κ}}_{\text{-}} {\text{)}}^{\text{-1}} \text{(p'/} \text{ρ} \text{c - u'/} {\text{κ}}_{\text{+}} \text{)} \text{,}\end{matrix}\end{matrix}\end{matrix}$ wobei die Variable κ definiert ist als$\text{κ± =} {\text{k}}_{\text{x}} \text{±} {\text{/ (k- Mk}}_{\text{x}} \text{±} \text{)} \text{.}$

Die Beziehungen (4) bis (12) gelten nicht nur, wie hier der Einfachheit halber angenommen, für einen einfachen Ringspalt, sondern können allgemeinen bei der Beschreibung der Akustik in annularen Geometrien verwendet werden.

### Bezugszeichenliste

- 10: Versuchsstand
- 12: Plenumkammer
- 14: Brennkammer
- 16: Quarzglas
- 18: Abgassystem
- 20: Brenner
- 22: Verbrennungsluftzuführung
- 24: Kühlluftzuführung
- 26: verstellbares Ende des Abgassystems
- 30: Lautsprecherarray stromauf des Brenners
- 32: Lautsprecherarray stromab des Brenners
- 34: Mikrophonarray stromauf des Brenners
- 36: Mikrophonarray stromab des Brenners

## Patentansprüche

1. Verfahren zur thermoakustisch vorteilhaften Auslegung eines Verbrennungssystem, das eine Brennkammer und einen Brenner umfaßt, mit folgenden Verfahrensschritten:
i) darstellen des Verbrennungssystems durch ein Netzwerk akustischer Elemente, wobei ein erstes akustisches Element den Brenner repräsentiert und ein zweites akustisches Element die Brennkammer repräsentiert;
ii) berechnen der thermoakustischen Schwankungen des Netzwerks; und
iii) anpassen der akustischen Elemente des Netzwerks derart, daß die Amplituden und/oder Phasen der thermoakustischen Schwankungen vorbestimmte Kriterien erfüllen,
dadurch gekennzeichnet, daß
im Schritt i) das erste akustische Element, das den Brenner repräsentiert, ein akustisches Mehrtor mit Quellterm ist.

2. Verfahren nach Anspruch 1,
bei dem das erste akustische Element ein akustisches Eintor oder ein akustisches Zweitor mit Quellterm ist.

3. Verfahren nach einem der Ansprüche 1 oder 2,
bei dem alle Elemente des Netzwerkes durch akustische Mehrtore repräsentiert werden.

4. Verfahren nach einem der Ansprüche 1 bis 3,
bei dem das Verbrennungssystem zusätzlich eine Brennerhaube und/oder einen oder mehrere Kühlkanäle aufweist, und das darstellende Netzwerk entsprechende akustische Elemente aufweist.

5. Verfahren nach einem der Ansprüche 1 bis 4,
bei dem das Verbrennungssystem annulare Geometrie aufweist, insbesondere bei dem die Brennkammer eine Ringbrennkammer ist.

6. Verfahren nach einem der vorigen Ansprüche, bei dem die Berechnung der thermoakustischen Schwankungen des Netzwerks im Schritt ii) folgende Schritte umfaßt:
a) Aufstellen der Systemgleichung, bei der sich die Systemmatrix aus den Transfermatrizen der akustischen Elemente des Netzwerks zusammensetzt,
b) Festlegen des Vektors der Inhomogenitäten, der die vorhandenen Anregungen repräsentiert, und
c) Lösen der Systemgleichung zur Bestimmung der Systemantwort.

7. Verfahren zur Bestimmung der Multipol-Transfermatrix und Quellstärke eines Brenners, bei dem der Brenner in einen durchströmten Versuchsstand mit stromauf und/oder stromab des Brenners veränderbaren akustischen Bedingungen eingebracht wird,
zumindest zwei voneinander verschiedene akustische Testzustände eingestellt werden, und
bei jedem Testzustand die Druckverteilung stromauf und stromab des Brenners gemessen wird.

8. Verfahren nach Anspruch 7,
bei dem verschiedene akustischen Testzustände durch passive akustische Lasten stromauf und/oder stromab des Brenners eingestellt werden.

9. Verfahren nach einer der Ansprüche 7 oder 8,
bei dem verschiedene akustischen Testzutände durch aktive akustische Quellen stromauf und/oder stromab des Brenners eingestellt werden.

10. Verfahren nach einem der Ansprüche 7 bis 9,
bei dem linear unabhängige akustischen Testzustände eingestellt werden.

11. Verfahren nach einem der Ansprüche 7 bis 10,
bei dem die Druckverteilung im Versuchsstand mit Mikrophonen gemessen wird.

12. Durchströmter Versuchsstand zur Bestimmung der Multipol-Transfermatrix und Quellstärke eines Brenners, umfassend eine Vorrichtung zum Einbringen eines Brenners,
Mittel zum Verändern der akustischen Bedingungen stromauf und/oder stromab des Brenners, und Mittel zur Messung der Druckverteilung stromauf und stromab des Brenners.

13. Durchströmter Versuchsstand nach Anspruch 12,
bei dem die Mittel zum Verändern der akustischen Bedingungen passive akustische Lasten umfassen.

14. Durchströmter Versuchsstand nach Anspruch 13,
bei dem die passiven akustischen Lasten einsetzbare Rohrstücke verschiedener Länge und Durchmessers umfassen.

15. Durchströmter Versuchsstand nach einem der Ansprüche 12 bis 14, bei dem die Mittel zum Verändern der akustischen Bedingungen aktive akustische Quellen umfassen.

16. Durchströmter Versuchsstand nach einem der Ansprüche 12 bis 15, bei dem die Mittel zur Messung der Druckverteilung Mikrophone, bevorzugt wassergekühlte Mikrophone umfassen.

17. Durchströmter Versuchsstand nach einem der Ansprüche 12 bis 16, der eine Plenumkammer stromauf des Brenners, eine Brennkammer stromab des Brenners und eine Kühlluftzuführung umfaßt.
